# EUROPÄISCHE PATENTSCHRIFT

(11) **EP 0 579 593 B1**
(45) Veröffentlichungstag und Bekanntmachung des Hinweises auf die Patenterteilung: **18.12.1996**
(21) Anmeldenummer: 93890138.6
(22) Anmeldetag: 07.07.1993
(51) Int. Cl.: B21D 53/74, B21D 43/00

(54) **Vorrichtung zum Herstellen von Abstandhalterrahmen für Isolierglasscheiben aus Hohlprofilleisten**
Device for fabricating spacing frames out of hollow section strips for insulating glass panes
Dispositif pour la fabrication de cadres d'espacement pour vitres isolantes à partir de profilés d'écartement creux

(30) Priorität: 16.07.1992 AT 1459/92; 16.07.1992 AT 1461/92
(43) Veröffentlichungstag der Anmeldung: 19.01.1994
(73) Patentinhaber: Lisec, Peter, 3363 Amstetten-Hausmening (AT)
(72) Erfinder: Lisec, Peter, 3363 Amstetten-Hausmening (AT)
(74) Vertreter: Beer, Otto, Dipl.-Ing.

(56) Entgegenhaltungen:
- EP-A- 0 291 499
- EP-A- 0 419 441
- EP-A- 0 479 220
- DE-U- 8 904 154

## Beschreibung

Die Erfindung betrifft eine Vorrichtung zum Herstellen von Abstandhalterrahmen für Isolierglasscheiben aus Hohlprofilleisten nach dem Oberbegriff des Anspruchs 1 (siehe DE-U-87 05 796).

Bei einer bekannten Vorrichtung zum Herstellen von Abstandhalterrahmen werden die zu Abstandhalterrahmen werden die zu Abstandhalterrahmen für Isolierglasscheiben zu biegenden Hohlprofilleisten entlang einer Förderbahn zugeführt, die am oberen Rand einer von den Biegeköpfen schräg nach unten abfallenden Platte, auf der die abgebogenen Schenkel der Hohlprofilleiste aufliegen, zugeführt. Eine derartige Vorrichtung ist aus der DE-A-32 23 881 bekannt. Ähnliche Vorrichtungen zum Biegen von Stabmaterial sind aus der EP-A-47 92 20 und aus der DD-A-227 896 bekannt.

Es ist bei solchen Vorrichtungen auch bekannt, einen Greifer vorzusehen, der die zugeführten Hohlprofilleisten erfaßt, von der Förderbahn am oberen Rand der Platte abhebt und in die Biegeköpfe einlegt, wobei die Hohlprofilleiste im Bereich zwischen den Biegeköpfen dann von einer dort vorgesehenen Klemme gehalten wird. Eine solche Vorrichtung ist aus der EP-A-291 499 bekannt.

Bei sogenannten Vertikalbiegemaschinen, d.h. Vorrichtungen zum Biegen von Hohlprofilleisten zu Abstandhalterrahmen für Isolierglasscheiben (vgl. DE-U-87 05 796), bei welchen sich die Förderbahn am unteren Ende einer schräg nach oben ansteigenden Stützwand für die abgebogenen Schenkel der Hohlprofilleisten befindet, ist es auch bekannt, die Hohlprofilleisten von der Bedienseite, d.h. von vorne her durch eine Greifervorrichtung einzulegen. Eine solche Vorrichtung ist aus der bekanntgemachten österr. Patentanmeldung 1494/88 (Bekanntmachungstag 15. Juni 1990) bekannt.

Eine ähnliche Vorrichtung ist aus dem Prospekt der LENHARDT MASCHINENBAU GMBH "LENHARDT-Profilmat 1" bekannt. Bei dieser bekannten Vorrichtung werden die Hohlprofilleisten einem vor der Biegemaschine angeordneten Magazin zugeführt und aus diesem einzeln durch mehrere Greifer, welche die Hohlprofilleisten von oben her erfassen, an den unteren Rand der Stützwand vorbewegt und in die Biegeköpfe eingelegt.

Nachteilig bei den bekannten Vorrichtungen, bei welchen die Hohlprofilleisten von der Seite her, d.h. quer zu ihrer Längserstreckung zugeführt und von vorne in die Biegemaschine eingelegt werden, ist es, daß diese sehr platzraubend sind, da der Raum vor der Biegemaschine durch die Einlegevorrichtung mit ihren Greifern eingenommen wird, so daß die eigentliche Biegevorrichtung schlecht zugänglich ist, und der Biegevorgang nur aus größerer Entfernung beobachtet und kontrolliert werden kann. Weiters ist es bei den bekannten Vorrichtungen, bei welchen Hohlprofilleisten von vorne, d.h. von der Bedienseite her in die Biegevorrichtung eingelegt werden, nachteilig, daß durch die sich bewegenden Greifer für die Bedienungsperson ein erhöhtes Sicherheitsrisiko besteht.

Der Erfindung liegt die Aufgabe zugrunde, eine Vorrichtung der eingangs genannten Gattung anzugeben, bei der die an sich bestehenden Vorteile des Einlegens von Hohlprofilleisten in die Biegevorrichtung quer zu ihrer Längserstreckung ausgenützt werden, ohne daß die geschilderten Nachteile auftreten.

Erfindungsgemäß wird diese Aufgabe bei einer Vorrichtung mit den Merkmalen des einleitenden Teils von Anspruch 1 dadurch gelöst, daß diese die Merkmale des Anspruches 1 besitzt.

Bei der erfindungsgemäßen Biegevorrichtung werden die Hohlprofilleisten beispielsweise aus einem neben der Biegevorrichtung angeordneten Magazin auf einer hinter der schräg nach oben weisenden Stützwand vorgesehenen Förderbahn, die beispielsweise etwa in der Höhe des unteren Randes der Stützwand angeordnet ist, zugeführt. Soferne die Hohlprofilleisten nicht von vornherein die richtige Länge besitzen, werden sie, nachdem sie sich zur Gänze auf der Förderbahn befinden, auf die richtige Länge zugeschnitten. Zu kurze Hohlprofilleisten können durch Zusammenschweißen oder Verbinden von Hohlprofilleisten mit Hilfe von Geradverbindern, die in die Hohlprofilleisten im Bereich der aneinandergrenzenden Enden eingesteckt werden, verlängert, dann auf die Förderbahn geschoben und gegebenenfalls nachfolgend abgelängt werden. Aus der Förderbahn werden die Hohlprofilleisten von der Vorrichtung zum Umsetzen entnommen und in die Auflager, die dem unteren Rand der Stützwand gegenüberliegen, eingelegt.

In einer einfachen Ausführungsform wird die Auflage für die Hohlprofilleisten durch eine Mehrzahl von gewinkelten Auflagern gebildet, die einen Schenkel haben, der parallel zur Ebene der Stützwand ausgerichtet sind und deren anderer Schenkel senkrecht hiezu nach oben ragt. So können die Hohlprofilleisten von der Umsetzeinrichtung ohne weiteres unterhalb des unteren Randes der Stützwand vorbei in die Auflager eingelegt werden.

Nun wird die in dem Auflager liegende Hohlprofilleiste von einer Fördervorrichtung, beispielsweise einem Vorschubgreifer, wie er an sich aus der DE-OS 41 09 549 bekannt ist, in eine Null-Position bewegt, die beispielsweise durch einen Anschlag definiert wird, und dann entsprechend der gewünschten Form und Größe des herzustellenden Abstandhalterrahmens entsprechend der Isolierglasscheibe, für die der Abstandhalterrahmen bestimmt ist, vorgeschoben und abgebogen. Dabei ist es mit Ausführungsformen der erfindungsgemäßen Vorrichtung ohne weiteres möglich viereckige (quadratische oder rechteckige), dreieckige oder sonst polygonale Abstandhalterrahmen zu biegen, oder auch Abstandhalterrahmen herzustellen, die kreisrund gebogen sind oder eine Umrißform besitzen, die aus Kreisbögen und winkeligen Abbiegungen zusammengesetzt ist, wie dies an sich aus der DE-OS 41 16 521 bekannt ist.

Vorteilhaft bei der erfindungsgemäßen Vorrichtung ist es, daß die Förderbahn für das Zuführen der Hohlprofilleisten und die Vorrichtung zum Umsetzen der Hohlprofilleisten von der Förderbahn auf die Auflager, die dem unteren Rand der Stützwand gegenüberliegen, hinter der Stützwand angeordnet sind und den an sich freien, ungenützten Raum unterhalb der Stützwand ausnützen, so daß die Bedienseite der Vorrichtung frei zugänglich ist und nicht nur das Beobachten der Biege- oder Krümmvorgänge nicht behindert, sondern auch kein Sicherheitsrisiko für die Bedienungsperson gegeben ist.

Bevorzugte und vorteilhafte Ausgestaltungen der erfindungsgemäßen Vorrichtung sind Gegenstand der Unteransprüche.

Weitere Einzelheiten und vorteilhafte Merkmale der erfindungsgemäßen Vorrichtung ergeben sich aus der nachstehenden Beschreibung des in den Zeichnungen gezeigten Ausführungsbeispieles einer erfindungsgemäßen Vorrichtung zum Biegen von Hohlprofilleisten zu Abstandhalterrahmen für Isolierglasscheiben.
Es zeigt Fig. 1 eine Ansicht einer Vorrichtung zum Biegen von Abstandhalterrahmen in Richtung des Pfeiles I in Fig. 2,
Fig. 2 einen Schnitt durch die Vorrichtung von Fig. 1 entlang der Linie II-II,
Fig. 3 eine Ansicht der Vorrichtung entsprechend Fig. 2, aber in einer anderen Arbeitsstellung,
Fig. 4 schematisiert die Vorrichtung aus Fig. 1 in Seitenansicht von rechts der Fig. 1,
Fig. 5 eine Klemme des Greifers zum Umsetzen von Hohlprofilleisten,
Fig. 6 einen Vorschubgreifer für Hohlprofilleisten,
Fig. 7 eine Einzelheit der Förderbahn für Hohlprofilleisten, und
Fig. 8 die Einzelheit von Fig. 7 in Seitenansicht.

Die erfindungsgemäße Vorrichtung besitzt eine schräg nach hinten oben, d.h. von der Bedienseite her weg geneigte, ansteigende Stützwand 1, an deren unterem Rand 8 im gezeigten Ausführungsbeispiel ein Biegekopf 2 vorgesehen ist. Der Biegekopf 2 kann eine Ausführung haben, wie sie aus der DE-OS 41 16 521 bekannt ist und die beispielsweise geeignet ist, winkelige Abbiegungen (Ecken) der Hohlprofilleiste und gekrümmte Abschnitte in Hohlprofilleisten zu erzeugen, wobei die winkeligen Abbiegungen rechtwinkelige Abbiegungen der Hohlprofilleisten oder Abbiegungen in beliebigen Winkeln sein können. Hierzu besitzt der Biegekopf 2 neben Backen 3, zwischen welchen die Hohlprofilleiste geführt und während des Biegevorganges gehalten bzw. während des Krümmens geführt ist, ein einschwenkbares Biegewiderlager 4 und einen Biegehebel 5, der aus der DE-OS 41 16 521 bekannten Bauart. Wenn gekrümmte Abstandhalterrahmenabschnitte herzustellen sind, wird der Biegehebel 5 entsprechend dem gewünschten Krümmungsradius schräggestellt und die Hohlprofilleiste über den schräggestellten Biegehebel 5 aus der Förderrichtung abgelenkt, so daß sie während des Vorschiebens eine stetige Krümmung annimmt, also kreisbogenförmig gekrümmt wird. Dies ist ebenfalls an sich aus der DE-OS 41 16 521 bekannt.

Dem unteren Rand der Stützwand 1 gegenüberliegend sind am Maschinengestell 6 befestigte, gewinkelte Auflager 7 für die zu biegende Hohlprofilleiste vorgesehen, in welche die zu biegende Hohlprofilleiste, wie später noch beschrieben werden wird, eingelegt wird. Dabei wird die Hohlprofilleiste aus einer Bereitschaftsstellung, in der sie auf einer Förderbahn 20 hinter der Stützwand 1 aufliegt, unter dem unteren Rand 8 derselben vorbei in die Auflager 7 eingelegt. Die gewinkelten Auflager 7 besitzen einen Schenkel 9 mit einer Auflagefläche, die in der Ebene 11 der Stützwand 1 liegt, und einen Schenkel 10 mit einer zur Stützwand 1 senkrechten, schräg nach oben weisenden Anlagefläche.

Neben der eigentlichen Biegemaschine ist im gezeigten Ausführungsbeispiel der erfindungsgemäßen Vorrichtung ein Magazin 12 für Hohlprofilleisten vorgesehen, das aus mehreren zur Stützwand 1 senkrecht ausgerichteten Leisten 13, 14, die zwischen sich jeweils ein Fach 15 für die Aufnahme eines Stapels von Hohlprofilleisten bilden, besteht. Von dem in dem Fach 15 zwischen den Leisten 13 und 14 angeordneten Stapel von Hohlprofilleisten wird die jeweils unterste Hohlprofilleiste entnommen und mit einer Transportvorrichtung auf die Förderbahn 20, die sich hinter der Stützwand 1 und über die dem Magazin 12 gegenüberliegende Seite der Stützwand 1 hinaus erstreckt, geschoben. Am magazinseitigen Ende, d.h. bezogen auf die durch einen Pfeil 28 symbolisierte Richtung, in der die Hohlprofilleisten auf die Förderbahn 20 geschoben werden, am Anfang dieser Förderbahn 20 ist eine Kappsäge 21 zum Ablängen der Hohlprofilleisten auf die für die Herstellung des jeweils gewünschten Abstandhalterrahmens erforderliche Länge vorgesehen. Die Kappsäge 21 ist bei Blickrichtung senkrecht zum unteren Rand 8 der Stützwand 1 zwischen dem Biegekopf 2 und dem Anfang der Förderbahn 20 angeordnet.

Vor der Kappsäge 21 ist gemäß der gezeigten Ausführungsform eine Wegmeßeinrichtung 80 in Form von zwei umlaufenden, endlosen Riemen 81, 82 od.dgl., zwischen denen die Hohlprofilleiste reibschlüssig durchläuft, vorgesehen. Durch diese Wegmeßeinrichtung 80 wird die Länge einer zu biegenden Hohlprofilleiste bestimmt und somit die Stelle, an der die Kappsäge 21 die herangeförderte Hohlprofilleiste absägen muß. Die Wegmeßeinrichtung 80 kann gleichzeitig auch als Vorschubeinrichtung für die Hohlprofilleiste dienen. Die Wegmeßeinrichtung 80 ist mit einem Inkrementalgeber ausgestattet, der mit einem der Riemen oder einem Umlenkrad oder, falls die Wegmeßeinrichtung 80 gleichzeitig als Antrieb zum Vorschieben von Hohlprofilleisten auf die Förderbahn 20 dient, mit dem Antriebsmotor für die Riemen 81, 82 gekuppelt. Beispielsweise kann der Inkrementalgeber ein Ritzel aufweisen, das in die Zahnung eines der Riemen 81 oder 82 eingreift, wenn diese Zahnriemen sind.

Weiters ist am abgabeseitigen Ende des Magazins 12 eine Vorrichtung 21' vorgesehen, mit der Hohlprofilleisten zu längeren Abschnitten verbunden werden können. Diese Vorrichtung kann eine Schweißvorrichtung, der aus der EP-A-192 921 bekannten Bauart oder eine Vorrichtung sein, mit der die Hohlprofilleisten mit Hilfe von Geradverbindern, die in die Enden von miteinander zu verbindenen Hohlprofilleisten eingesteckt werden, zu längeren Abschnitten verbunden werden können.

Die Förderbahn 20 für Hohlprofilleisten wird im gezeigten Ausführungsbeispiel von einer Reihe von Gruppen 23 aus jeweils drei Rollen 24, 25, 26 gebildet, die an Armen 27 frei drehbar gelagert sind. Dabei sind zwei Rollen 24, 25 zum seitlichen Führen der zugeführten Hohlprofilleiste um zur Stützwand 1 senkrechte Achsen frei drehbar und eine Rolle 26 zum Abstützen der Hohlprofilleiste nach unten um eine zur Ebene 11 der Stützwand 1 parallele Achse frei drehbar gelagert. Die Arme 27, an welchen jeweils eine Gruppe 23 aus drei Rollen 24, 25, 26, deren Drehachsen zur Förderrichtung (Pfeil 28) senkrecht ausgerichtet sind, gelagert sind, sind an einen gemeinsamen Balken 29 im Abstand voneinander befestigt. Der Balken 29 ist seinerseits mit Hilfe wenigstens einer Kolbenzylindereinheit 30 im Maschinengestell 6 um eine zur Förderrichtung (Pfeil 28) parallele Achse 31 verschwenkbar, so daß die die Förderbahn 20 bildenden Gruppen 23 von Rollen 24, 25, 26 aus der Bewegungsbahn, in der die Hohlprofilleisten aus dem Magazin 12 auf die Förderbahn 20 geschoben werden, abgesenkt werden können.

Die Gruppen 23 von Rollen 24, 25, 26 bilden also gemeinsam die Förderbahn 20 für Hohlprofilleisten, die sich hinter der Stützwand 1 befindet und zu dieser hin, d.h. schräg nach oben offen ist.

Zum Entnehmen einer Hohlprofilleiste aus der Förderbahn 20 und zum Umsetzen der Hohlprofilleiste in die Auflager 7 ist eine Umsetzvorrichtung mit Greifern 40 vorgesehen. Jeder Greifer 40 besitzt zwei, um parallel zur Förderrichtung (Pfeil 28) ausgerichtete Achsen 41 verschwenkbare Greiferbacken 42 mit Auflagen 43 aus elastischem Material, die mit Hilfe von Kolbenzylindereinheiten 44 und an Auslegern 45 der Greiferbacken 44 angelenkten Schubarmen 46 aus ihrer offenen Stellung (Fig. 2 und 5) in die geschlossene Stellung, in der sie eine Hohlprofilleiste ergreifen (Fig. 3), verschwenkbar sind.

Jeder Greifer 40 ist an einem Arm 47 befestigt. Die Arme 47 sind ihrerseits an einen gemeinsamen Balken 48 befestigt. Der Balken 48 wird von wenigstens zwei Führungsschienen 49 getragen, die im Maschinengestell 6 verschiebbar sind. Zum Verschieben der Führungsschienen 49 sind an einer Welle 50 befestigte Arme 51 über Schubstangen 52 mit den Führungsschienen 49 gekuppelt. Zum Verdrehen der Welle 50 ist wenigstens ein Druckmittelmotor (doppeltwirkend, nicht gezeigt) vorgesehen, der beispielsweise an einem der Arme 51 angreift.

Jede Führungsschiene 49 wird von drei Rollen 53, 54, 55, die in Längsrichtung der Führungsschiene 49 zueinander versetzt im Maschinengestell 6 gelagert sind, geführt. Dabei ist im gezeigten Ausführungsbeispiel die dem Balken 48 für die Greifer 40 näher angeordnete Rolle 53 im Maschinengestell 6 ortsfest, aber frei drehbar gelagert, wogegen die vom Balken 48 weiter entfernt liegenden Rollen 54 und 55 im Maschinengestell 6 auf und ab verstellbar sind. So ist es möglich, die Greifer 40 am Ende der Vorschubbewegung, d.h. wenn die Greifer 40 eine Hohlprofilleiste bis zu den Auflagern 7 bewegt haben, abzusenken, indem die Rollen 54, 55 angehoben werden. So kann die Hohlprofilleiste von den Greifern 40 von oben her in die Auflager 7 eingelegt werden, nachdem die Greifer 40 die Hohlprofilleiste unter dem unteren Rand 8 der Stützwand 1 vorbeibewegt haben.

Im gezeigten Ausführungsbeispiel sind die beweglichen Rollen 55, die von oben an den Führungsschienen 49 anliegen, an von einer Betätigungswelle 56 abstehenden Armen 57 frei drehbar gelagert. Die Betätigungswelle 56 ist im Maschinengestell 6 mit Hilfe einer Kolben-Zylinder-Einheit 60 um eine zur Förderrichtung (Pfeil 28) parallele Achse 58 verschwenkbar gelagert. Die frei drehbaren Rollen 54, die von unten an den Führungsschienen 49 anliegen, sind an Kolbenstangen von Kolben-Zylinder-Einheiten 61 gelagert. Die Kolben-Zylinder-Einheiten 61 werden synchron zur Welle 56 bewegt und/oder sie drücken die Rollen 54 federnd gegen die Führungsschienen 49.

Um das Entnehmen einer Hohlprofilleiste aus der von den Gruppen 23 von Rollen 24, 25, 26 gebildeten Förderbahn 20 zu erleichtern, werden diese abgesenkt, indem der Balken 29, an dem die Arme 27, welche die Rollen 24, 25, 26 tragen, befestigt sind, um die zur Förderrichtung (Pfeil 28) parallele Achse 31 geschwenkt wird, so daß eine Hohlprofilleiste, nachdem sie von den Greifern 40 erfaßt worden ist, nur mehr von den Greifern 40 gehalten wird und die weitere Bewegung der Hohlprofilleiste beim Umsetzen derselben in die Auflager 7 durch die Förderbahn 20 nicht behindert wird.

Zum Vorschieben der Hohlprofilleiste, deren dem Biegekopf 2 benachbartes Ende noch neben diesem liegt, in die Null-Position, die von einem Anschlag (nicht gezeigt) definiert sein kann und dann weiter in die Ausgangslage, in der sie bezüglich des Biegekopfes 2 die für das erste Abbiegen oder Krümmen richtige Lage einnimmt, und zum Transportieren der Hohlprofilleiste zwischen den Biegevorgängen sowie zum Vorschieben der Hohlprofilleiste, wenn diese gekrümmt werden soll, ist im Bereich des unteren Randes 8 der Stützwand 1 ein Vorschubgreifer 70 vorgesehen, der zum Vorwärtsbewegen einer Hohlprofilleiste parallel zur Förderrichtung (entgegen dem Pfeil 28) vorschiebbar und im Leerhub wieder zurückbewegbar ist, wie dies aus der DE-OS 41 09 549 bekannt ist. Zum Messen und Steuern des Vorschubes kann eine Wegmeßeinrichtung, insbesondere ein Inkrementalgeber, der mit dem Antrieb des Greifers 70 gekuppelt ist, vorgesehen sein, wie er in der DE-OS 41 09 549 beschrieben ist.

Der Vorschubgreifer 70 kann die in Fig. 6 gezeigte Konstruktion besitzen. In dieser Ausführungsform ist die untere Backe 75 des Vorschubgreifers 50 an einem Schlitten 76, der auf wenigstens einer parallel zur Förderrichtung (Pfeil 28) verlaufenden (nicht gezeigten) Führungsschiene geführt ist, befestigt. Die obere Backe 77 ist über Parallelogrammlenker 78 am Schlitten 76 beweglich abgestützt. Zum Betätigen der Backe 77 ist ein doppelt wirkender Druckmittelmotor 79 vorgesehen. Die bewegliche Backe 77 kann vom Druckmittelmotor 79 so weit von der unteren Backe 75 wegbewegt werden, daß sie das Abtransportieren eines fertigen Abstandhalterrahmens nicht behindert.

An dem in Fig. 1 links neben dem Biegekopf 2 liegenden Bereich des unteren Randes 8 der Stützwand 1 kann ein Leitblech 1' mit einem nach vorne abgewinkelten unteren Rand 1'' vorgesehen sein (in Fig. 2 strichliert angedeutet). Dieses Leitblech 1' und sein Rand 1'' führen bzw. stützen das freie Ende einer zu einem Abstandhalterrahmen gebogenen Hohlprofilleiste.

Die Biegevorrichtung kann noch mit einem in einem Schlitz in der Stützwand 1 verstellbaren Stützfinger (nicht gezeigt) ausgestattet sein, wie dies aus dem DE-U-87 05 796 bekannt ist. Durch diesen Stützfinger können an der Stützwand 1 anliegende, bereits abgebogene und/oder gekrümmte Teile einer Hohlprofilleiste abgestützt werden.

Die beschriebene Vorrichtung arbeitet wie folgt:

Dem Magazin 12 wird eine Hohlprofilleiste entnommen und von einer dem Magazin 12 zugeordneten Fördereinrichtung, die ein hin- und herbewegbarer Greifer sein kann, auf die Förderbahn 20 geschoben. Wenn die entsprechende Länge an Hohlprofilleiste, gegebenenfalls nach Verbinden mehrerer Abschnitte von Hohlprofilleisten zu einer längeren Einheit, auf die Förderbahn 20 geschoben worden ist (auch dieses Vorschieben kann durch einen Inkrementalgeber, der mit dem Vorschubgreifer oder der anderen Vorschubvorrichtung gekuppelt ist, gemessen und gesteuert werden (siehe DE-OS 41 09 549)) wird die Hohlprofilleiste von der Kappsäge 21 abgelängt. Nun schließen die Klemmbacken 42 der Greifer 40. Die Gruppen 23 von Rollen 24, 25, 26 der Förderbahn 20 werden durch Verschwenken ihres Tragbalkens 29 abgesenkt, so daß die Hohlprofilleiste nur mehr von den Greifern 40 gehalten wird. Die Greifer 40 bewegen sich vor und legen die Hohlprofilleiste in die Auflager 7, die dem unteren Rand 8 der Stützwand 1 gegenüberliegend angeordnet sind, ab, wobei darauf hinzuweisen ist, daß solche Auflager 7 auch neben der Stützwand 1, der Förderbahn 20 gegenüberliegend angeordnet sind, um die Hohlprofilleiste über ihre gesamte Länge abzustützen.

Nachdem die Greifer 40 die Hohlprofilleiste abgelegt haben, bewegen sie sich wieder in ihre Ausgangsposition zurück. Die Förderbahn 20 wird wieder in ihre Ausgangslage zurückgeschwenkt und eine weitere Hohlprofilleiste kann zugeführt werden, während die Biegevorrichtung arbeitet, um aus der Hohlprofilleiste durch Biegen und/oder Krümmen einen Abstandhalterrahmen für eine Isolierglasscheibe herzustellen.

Sobald ein Abstandhalterrahmen fertig ist, wird dieser aus der Vorrichtung von Hand aus oder von einem Abförderer entnommen, bzw. wegbewegt und die inzwischen auf die Förderbahn 20 geschobene nächste Hohlprofilleiste wird von den Greifern 40 wie zuvor beschrieben, in die Auflager 7 gelegt, so daß ein weiterer Biegevorgang ausgeführt werden kann.

Es ist erkennbar, daß durch die erfindungsgemäße Anordnung der Förderbahn 20 hinter der Stützwand 1 Hohlprofilleisten bereitgestellt werden können, während ein Biegevorgang ausgeführt wird. Dadurch wird erheblich Zeit gewonnen.

Es versteht sich, daß die erfindungsgemäße Vorrichtung auch mit einer neben ihr angeordneten Rollformvorrichtung zum Herstellen von Hohlprofilleisten aus Metallbändern kombiniert sein kann, in welchem Fall das Magazin 12 und die Vorrichtung 21 zum Verbinden von Hohlprofilleisten entfallen kann.

Bei der Vorrichtung nach der Erfindung wird der Raum hinter der Stützwand 1 ausgenützt und die vordere Seite der Vorrichtung bleibt frei, so daß sie ohne Gefahr für eine Bedienungsperson zugänglich ist und Stellfläche eingespart wird.

## Patentansprüche

1. Vorrichtung zum Herstellen von Abstandhalterrahmen für Isolierglasscheiben aus Hohlprofilleisten mit einer geneigten Stützwand (1), an deren unterem Rand (8) wenigstens ein Biegekopf (2) vorgesehen ist, mit einer parallel zum unteren Rand (8) der Stützwand (1) verlaufenden Förderbahn (20) zum Zuführen der zu Abstandhalterrahmen zu biegenden Hohlprofilleisten und mit einer Vorrichtung zum Umsetzen von Hohlprofilleisten aus der Förderbahn (20) in Auflager (7) im Bereich des unteren Randes (8) der Stützwand (1), dadurch gekennzeichnet, daß die Förderbahn (20) und die Vorrichtung zum Umsetzen von Hohlprofilleisten aus der Förderbahn (20) in die am unteren Rand (8) der Stützwand (1) vorgesehenen Auflager (7) auf der der Bedienseite der Vorrichtung gegenüberliegenden Seite, also hinter der Stützwand (1) angeordnet sind, und daß die Auflager (7) dem unteren Rand (8) der Stützwand (1) gegenüberliegen, wobei die Hohlprofilleiste von der Vorrichtung zum Umsetzen unterhalb des unteren Randes (8) der Stützwand (1) vorbei in die Auflager (7) eingelegt werden.

2. Vorrichtung nach Anspruch 1, dadurch gekennzeichnet, daß die Förderbahn (20) aus der Lage, in der sie mit der Bewegungsbahn von Hohlprofilleisten in einer Vorrichtung zum Zuführen der Hohlprofilleisten auf die Förderbahn (20) fluchtet, wegbewegbar, insbesondere absenkbar ist.

3. Vorrichtung nach Anspruch 1 oder 2, dadurch gekennzeichnet, daß die Förderbahn (20) von mehreren Gruppen (23) von Rollen (24, 25, 26) gebildet ist.

4. Vorrichtung nach Anspruch 3, dadurch gekennzeichnet, daß jede Rollengruppe (23) zwei frei drehbare Rollen (24, 25), die um zur Stützwand (1) senkrecht stehende Achsen frei drehbar gelagert sind, und je eine Rolle (26) aufweist, die um eine zur Stützwand (1) parallele Achse frei drehbar gelagert ist.

5. Vorrichtung nach Anspruch 2 oder 3, dadurch gekennzeichnet, daß die Rollengruppen (23) an einen gemeinsamen Träger (29) befestigt sind, der um eine zur Förderrichtung (Pfeil 28) parallele Achse (31) im Maschinengestell (6) verschwenkbar gelagert ist.

6. Vorrichtung nach Anspruch 5, dadurch gekennzeichnet, daß jede Rollengruppe (23) an einem Arm (27) angeordnet ist, der an dem im Maschinengestell (6) verschwenkbar gelagerten Träger (29) befestigt ist.

7. Vorrichtung nach Anspruch 6, dadurch gekennzeichnet, daß die Vorrichtung zum Umsetzen von Hohlprofilleisten mehrere Greifer (40) mit Klemmen (42) zum Erfassen einer Hohlprofilleiste aufweist, die an einem gemeinsamen Träger (48) montiert sind, der im Maschinengestell (6) beweglich gelagert ist.

8. Vorrichtung nach Anspruch 7, dadurch gekennzeichnet, daß die Greifer (40) zwischen benachbarte Rollengruppen (23) tragenden Armen (27) der Förderbahn (20) angeordnet sind.

9. Vorrichtung nach Anspruch 7 oder 8, dadurch gekennzeichnet, daß der Träger (48) für die Greifer (40) mit zwei Führungsschienen (49) verbunden ist, die am Maschinengestell (6) im wesentlichen quer zur Förderrichtung (Pfeil 28) verschiebbar geführt sind.

10. Vorrichtung nach Anspruch 9, dadurch gekennzeichnet, daß die Führung der Führungsschienen (49) von Rollen (53, 54, 55) gebildet ist, die von oben und von unten her an den Führungsschienen (49) angreifen.

11. Vorrichtung nach Anspruch 10, dadurch gekennzeichnet, daß die an den Führungsschienen (49) von unten her angreifenden und diese von unten her abstützenden Rollen (53) am Maschinengestell (6) um ortsfeste Achsen drehbar gelagert und dem Träger (48) für die Greifer (40) näher angeordnet sind als die anderen Rollen (54, 55).

12. Vorrichtung nach Anspruch 10 oder 11, dadurch gekennzeichnet, daß die Rollen (54, 55), die an den Führungsschienen (49) von oben und von unten angreifen, am Maschinengestell (6) in Höhenrichtung verstellbar und vom Träger (48) für die Greifer (40) weiter entfernt als die Rollen (53) gelagert sind, und daß die Rollen (54, 55) gleichzeitig auf- und abverstellbar sind.

13. Vorrichtung nach einem der Ansprüche 10 bis 12, dadurch gekennzeichnet, daß beide Führungsschienen (49) über Schubstangen (52) mit Armen (51) gekuppelt sind, und daß die Arme (51) ihrerseits an einer Welle (50), die um eine zur Förderrichtung (Pfeil 28) parallele Achse im Maschinengestell (6) verdrehbar gelagert ist, befestigt sind.

14. Vorrichtung nach einem der Ansprüche 10 bis 13, dadurch gekennzeichnet, daß die in Höhenrichtung verstellbaren Rollen (55) für die Führungsschienen (49), die an dieser von oben anliegen, an Armen (57) gelagert sind, die an einer Welle (56) befestigt sind, und daß die Welle (56) um eine zur Förderrichtung (Pfeil 28) parallele Achse (58) im Maschinengestell (6) verschwenkbar gelagert ist.

15. Vorrichtung nach einem der Ansprüche 1 bis 14, dadurch gekennzeichnet, daß sich die Förderbahn (20) über die Seite der Stützwand (1) hinaus erstreckt, die der Seite der Stützwand (1) von der aus die Hohlprofilleisten zugeführt werden, gegenüberliegt.

16. Vorrichtung nach einem der Ansprüche 1 bis 15, dadurch gekennzeichnet, daß die Auflager (7) für Hohlprofilleisten in einem Bereich vorgesehen sind, welcher der Länge der Förderbahn (20) entspricht.

17. Vorrichtung nach einem der Ansprüche 1 bis 16, dadurch gekennzeichnet, daß die Auflager (7) für Hohlprofilleisten Winkelstücke sind, die einen Schenkel (9), der parallel zur Ebene (11) der Stützwand (1) und mit dieser Ebene (11) fluchtend ausgerichtet ist, und einen weiteren Schenkel (10) aufweisen, der zur Ebene (11) im wesentlichen senkrecht stehend nach oben weist.

18. Vorrichtung nach einem der Ansprüche 1 bis 17, dadurch gekennzeichnet, daß zum Vorschieben einer auf den Auflagern (7) liegenden Hohlprofilleiste im Zuge der Herstellung von Abstandhalterrahmen durch Abbiegen und/oder Krümmen der Hohlprofilleiste ein Vorschubgreifer (70), der parallel zur Förderrichtung (Pfeil 28) vor- und zurückschiebbar ist, vorgesehen ist.

19. Vorrichtung nach einem der Ansprüche 1 bis 18, dadurch gekennzeichnet, daß der Förderbahn (20) ein Magazin (12) für Abstandhalterrahmen zu biegende Hohlprofilleiste zugeordnet ist.

20. Vorrichtung nach Anspruch 19, dadurch gekennzeichnet, daß zwischen der Förderbahn (20) und dem Magazin (12) eine Vorrichtung (21') zum Verbinden von Hohlprofilleisten zu längeren Stücken vorgesehen ist.

21. Vorrichtung nach Anspruch 20, dadurch gekennzeichnet, daß die Verbindungsvorrichtung (21') eine Schweißvorrichtung ist.

22. Vorrichtung nach Anspruch 20, dadurch gekennzeichnet, daß die Verbindungsvorrichtung (21') eine Vorrichtung zum Einstecken von Geradverbindern in Hohlprofilleisten ist.

23. Vorrichtung nach einem der Ansprüche 1 bis 22, dadurch gekennzeichnet, daß der Anfang der Förderbahn (20) in Blickrichtung senkrecht zum unteren Rand (8) der Stützwand (1) neben dem Biegekopf (2), der dem unteren Rand (8) der Stützwand (1) zugeordnet ist, liegt.

24. Vorrichtung nach Anspruch 23, dadurch gekennzeichnet, daß der Anfang der Förderbahn (20) bezogen auf die Richtung (Pfeil 28) aus der die Hohlprofilleisten zugeführt werden, nach dem Biegekopf (2) liegt.

25. Vorrichtung nach einem der Ansprüche 1 bis 24, dadurch gekennzeichnet, daß dem Anfang der Förderbahn (20) eine Vorrichtung (21) zum Ablängen von Hohlprofilleisten, beispielsweise eine Kappsäge zugeordnet ist.

26. Vorrichtung nach einem der Ansprüche 1 bis 25, dadurch gekennzeichnet, daß zum Vorschieben einer Hohlprofilleiste auf die Förderbahn (20) und/oder zum Messen der Länge der auf die Förderbahn (20) geschobenen Hohlprofilleiste eine an der Hohlprofilleiste reibungsschlüssig angreifende Vorschubeinrichtung, die mit einer Wegmeßeinrichtung (80), insbesondere einem Inkrementalgeber gekuppelt ist, vorgesehen ist.

27. Vorrichtung nach Anspruch 25, dadurch gekennzeichnet, daß die Vorschubeinrichtung zwei von einander gegenüberliegenden Seiten her an der Hohlprofilleiste angreifende, endlose Riemen (81, 82) besitzt.

28. Vorrichtung nach Anspruch 25, dadurch gekennzeichnet, daß wenigstens einem der Riemen (81, 82) ein Antrieb zugeordnet ist.

29. Vorrichtung nach einem der Ansprüche 26 bis 28, dadurch gekennzeichnet, daß die Vorschubeinrichtung zwischen der Kappsäge (21) und dem abgabeseitigen Ende des Magazins (12) bzw. der Verbindungsvorrichtung (21') vorgesehen ist.

## Claims

1. Apparatus for fabricating spacer frames from hollow section strips for insulating glass panes, with an inclined support wall (1), at whose lower edge (8) there is provided at least one bending head (2), with a conveyor track (20) extending parallel to the lower edge (8) of the support wall (1) for feeding in the hollow section strips to be bent into spacer frames and with a device for transferring hollow section strips from the conveyor track (20) into bearers (7) in the region of the lower edge (8) of the support wall (1), characterized in that the conveyor track (20) and the device for transferring hollow section strips from the conveyor track (20) into the bearers (7) provided at the lower edge (8) of the support wall (1) are arranged on the side of the apparatus opposite the operator side, i.e. behind the support wall (1), and in that the bearers (7) are opposite the lower edge (8) of the support wall (1), the hollow section strips being laid into the bearers (7) from the transferring device passing below the lower edge (8) of the support wall (1).

2. Apparatus according to claim 1, characterized in that the conveyor track (20) can be moved away from, in particular can be lowered from, the position in which it is aligned with the path of movement of hollow section strips in a device for feeding the hollow section strips to the conveyor track (20).

3. Apparatus according to claim 1 or 2, characterized in that the conveyor track (20) is formed from a plurality of groups (23) of rollers (24, 25, 26).

4. Apparatus according to claim 3, characterized in that each roller group (23) comprises two freely rotatable rollers (24, 25) which are mounted to rotate freely about axes perpendicular to the support wall and a roller (26) which is mounted to rotate freely about an axis parallel to the support wall (1).

5. Apparatus according to claim 2 or 3, characterized in that the roller groups (23) are fixed on a common support (29) which is pivotally mounted about an axis (31) in the machine frame (6) parallel to the conveying direction (arrow 28).

6. Apparatus according to claim 5, characterized in that each roller group (23) is arranged on an arm (27) which is fixed on the support (29) pivotally mounted in the machine frame (6).

7. Apparatus according to claim 6, characterized in that the device for transferring hollow section strips comprises a plurality of grippers (40) with clamps (42) for grasping a hollow section strip, which are mounted on a common support (48) which is mounted movably in the machine frame (6).

8. Apparatus according to claim 7, characterized in that the grippers (40) are arranged between arms (27) of the conveyor track (20) carrying adjacent roller groups (23).

9. Apparatus according to claim 7 or 8, characterized in that the support (48) for the grippers (40) is connected to two guide rails (49) which are slidably guided on the machine frame (6) substantially transverse to the conveyor direction (arrow 28).

10. Apparatus according to claim 9, characterized in that the guide for the guide rails (49) is formed by rollers (53, 54, 55) which engage from above and from below on the guide rails (49).

11. Apparatus according to claim 10, characterized in that the rollers (53) engaging the guide rails (49) from below and supporting these from below are mounted rotatably on the machine frame (6) on positionally fixed axes and are arranged nearer to the support (48) for [he grippers (40) than the other rollers (54, 55).

12. Apparatus according to claim 10 or 11, characterized in that the rollers (54, 55) which engage on the guide rails (49) from above and below are mounted on the machine frame (6) so as to be adjustable in the height direction and are further removed from the support (48) for the grippers (40) than the rollers (53) and in that the rollers (54, 55) are adjustable up and down simultaneously.

13. Apparatus according to any of claims 10 to 12, characterized in that the two guide rails (49) are coupled through connecting rods (52) to arms (51) and in that the arms (51) are for their part fixed to a shaft (50) which is rotatably mounted about an axis in the machine frame (6) parallel to the conveyor direction (arrow 28).

14. Apparatus according to any of claims 10 to 13, characterized in that the rollers (55) for the guide rails (49) which are adjustable in height and bear on the rails from above are mounted on arms (57) which are fixed to a shaft (56) and in that the shaft (56) is mounted in the machine frame (6) to pivot about an axis (58) in the machine frame (6) parallel to the conveyor direction (arrow 28).

15. Apparatus according to any of claims 1 to 14, characterized in that the conveyor track (20) extends beyond the side of the support wall (1) which is opposite the side of the support wall (1) from which the hollow section strips are fed in.

16. Apparatus according to any of claims 1 to 15, characterized in that the bearers (7) for the hollow section strip are provided in a region which corresponds to the length of the conveyor track (20).

17. Apparatus according to any of claims 1 to 16, characterized in that the bearers (7) for hollow section strips are angle sections which comprise a flange (9) which is aligned parallel to and in line with the plane (11) of the support wall (1), and a further flange (10) which faces up substantially perpendicular to the plane (11).

18. Apparatus according to any of claims 1 to 17, characterized in that a feed gripper (70) is provided for advancing a hollow section strip lying on the bearers (7) in the course of fabricating spacer frames by bending and/or curving the hollow section strip, the gripper being slidable to and fro parallel to the conveyor direction (arrow 28).

19. Apparatus according to any of claims 1 to 18, characterized in that a magazine (12) for hollow section strips to be bent into spacer frames is associated with the conveyor track (20).

20. Apparatus according to claim 19, characterized in that a device (21') for joining hollow section strips into longer pieces is provided between the conveyor track (20) and the magazine (12).

21. Apparatus according to claim 20, characterized in that the joining device (21') is a welding device.

22. Apparatus according to claim 20, characterized in that the joining device (21') is a device for inserting straight connectors into hollow section strips.

23. Apparatus according to any of claims 1 to 22, characterized in that the start of the conveyor track (20) is arranged by the side of the bending head (2), which is associated with the lower edge (8) of the support wall (1), in the direction of view perpendicular to the lower edge (8) of the support wall (1).

24. Apparatus according to claim 23, characterized in that the start of the conveyor track (2) lies after the bending head (2) with reference to the direction (arrow 28) from which the hollow section strips are fed in.

25. Apparatus according to any of claims 1 to 24, characterized in that a device (21) for cutting hollow section strips to length, for example a cross-cut saw, is associated with the start of the conveyor track (20).

26. Apparatus according to any of claims 1 to 25, characterized in that a feed device is provided, which engages the hollow section strip frictionally and is coupled to a path measuring device (80), especially an incremental transducer, for advancing a hollow section strip on the conveyor track (20) and/or for measuring the length of the hollow sec[ion strip pushed on the conveyor track (20).

27. Apparatus according to claim 25, characterized in that the feed device has two endless belts (81, 82) engaging the hollow section strip from mutually opposite sides.

28. Apparatus according to claim 25, characterized in that a drive is associated with at least one of the belts (81, 82).

29. Apparatus according to any of claims 26 to 28, characterized in that the feed device is provided between the cross-cut saw (21) and the delivery end of the magazine (12) or the joining device (21').

## Revendications

1. Dispositif pour la fabrication d'intercalaires pour des vitrages isolants, à partir de baguettes profilées creuses, avec une paroi d'appui (1) inclinée, sur le bord (8) inférieur de laquelle il est prévu au moins une tête de pliage (2), avec un chemin de transport (20) parallèle au bord (8) inférieur de la paroi d'appui (1) pour l'amenée des baguettes profilées creuses à plier pour former les intercalaires et avec un dispositif pour transférer des baguettes profilées creuses du chemin de transport (20) sur des supports (7), dans la région du bord (8) inférieur de la paroi d'appui (1), caractérisé par le fait que le chemin de transport (20) et le dispositif de transfert des baguettes profilées creuses du chemin de transport (20) sur les supports (7) prévus dans la région du bord (8) inférieur de la paroi d'appui (1) sont disposés sur le côté du dispositif opposé au côté opérateur, c'est-à-dire derrière la paroi d'appui (1), et par le fait que les supports (7) sont situés en regard du bord (8) inférieur de la paroi d'appui (1), les baguettes profilées creuses étant placées sur les supports (7) par le dispositif de transfert, en passant sous le bord inférieur (8) de la paroi d'appui (1).

2. Dispositif selon la revendication 1, caractérisé par le fait que le chemin de transport (20) peut être éloigné, notamment abaissé en-dessous, de la position dans laquelle il est aligné avec la trajectoire de déplacement des baguettes profilées creuses dans un dispositif d'amenée des baguettes profilées creuses sur le chemin de transport (20).

3. Dispositif selon la revendication 1 ou 2, caractérisé par le fait que le chemin de transport (20) est formé de plusieurs groupes (23) de rouleaux (24, 25, 26).

4. Dispositif selon la revendication 3, caractérisé par le fait que chaque groupe (23) de rouleaux comporte deux rouleaux (24, 25) fous qui tournent librement autour d'axes perpendiculaires à la paroi d'appui (1) et un rouleau (26) qui tourne librement autour d'un axe parallèle à la paroi d'appui (1).

5. Dispositif selon la revendication 2 ou 3, caractérisé par le fait que les groupes (23) de rouleaux sont fixés sur un support (29) commun qui est monté sur le bâti (6) de machine avec possibilité de pivotement autour d'un axe (31) parallèle à la direction de transport (flèche 28).

6. Dispositif selon la revendication 5, caractérisé par le fait que chaque groupe (23) de rouleaux est disposé sur un bras (27) qui est fixé au support (29) monté pivotant sur le bâti (6) de machine.

7. Dispositif selon la revendication 6, caractérisé par le fait que le dispositif pour transférer les baguettes profilées creuses comporte plusieurs pinces (40) avec des mâchoires (42) pour saisir une baguette profilée creuse, qui sont montées sur un support (48) commun monté mobile sur le bâti (6) de machine.

8. Dispositif selon la revendication 7, caractérisé par le fait que les pinces (40) sont disposées entre des bras (27) voisins portant des groupes (23) de rouleaux du chemin de transport (20).

9. Dispositif selon la revendication 7 ou 8, caractérisé par le fait que le support (48) pour les pinces (40) est relié à deux rails de guidage (49) qui sont guidés sur le bâti (6) de machine avec possibilité de déplacement essentiellement transversalement à la direction de transport (flèche 28).

10. Dispositif selon la revendication 9, caractérisé par le fait que le moyen de guidage des rails de guidage (49) est formé de galets (53, 54, 55) qui agissent par le dessus et par le dessous sur les rails de guidage (49).

11. Dispositif selon la revendication 10, caractérisé par le fait que les galets (53) qui agissent par le dessous sur les rails de guidage (49) et soutiennent ceux-ci par le dessous sont montés tournants sur des axes fixes et sont plus proches du support (48) pour les pinces (40) que les autres galets (54, 55).

12. Dispositif selon la revendication 10 ou 11, caractérisé par le fait que les galets (54, 55) qui agissent par le dessus et par le dessous sur les rails de guidage (49) sont montés sur le bâti (6) de machine avec possibilité de réglage en hauteur et sont disposés à une distance du support (48) pour les pinces (40) supérieure à celle des galets (53), et par le fait que les galets (54, 55) peuvent être déplacés simultanément vers le haut ou vers le bas.

13. Dispositif selon l'une des revendications 10 à 12, caractérisé par le fait que les deux rails de guidage (49) sont couplés à des bras (51) par l'intermédiaire de biellettes (52) et par le fait que les bras (51), de leur côté, sont fixés à un arbre (50) qui est monté dans le bâti (6) de machine, avec possibilité de rotation autour d'un axe parallèle à la direction de transport (flèche 28).

14. Dispositif selon l'une des revendications 10 à 13, caractérisé par le fait que les galets (55) réglables en hauteur pour les rails de guidage (49) qui sont appliqués par le dessus sur ces derniers sont montés sur des bras (57) qui sont fixés à un arbre (56) et par le fait que l'arbre (56) est monté pivotant dans le bâti (6) de machine, autour d'un axe (58) parallèle à la direction de transport (flèche 28).

15. Dispositif selon l'une des revendications 1 à 14, caractérisé par le fait que le chemin de transport (20) s'étend au-delà du côté de la paroi d'appui (1), situé en vis-à-vis du côté de la paroi d'appui (1) par lequel les baguettes profilées creuses sont amenées.

16. Dispositif selon l'une des revendications 1 à 15, caractérisé par le fait que les supports (7) pour les baguettes profilées creuses sont prévus dans une zone qui correspond à la longueur du chemin de transport (20).

17. Dispositif selon l'une des revendications 1 à 16, caractérisé par le fait que les supports (7) pour les baguettes profilées creuses sont des éléments en équerre, avec une aile (9) qui est disposée parallèlement au plan (11) de la paroi d'appui (1) et est alignée avec ledit plan et avec une aile (10) qui s'étend vers le haut, sensiblement perpendiculairement au plan (11).

18. Dispositif selon l'une des revendications 1 à 17, caractérisé par le fait qu'il est prévu pour avancer une baguette profilée creuse reposant sur les supports (7) lors de la fabrication d'intercalaires par pliage ou par cintrage d'une baguette profilée creuse, une pince d'avance (70) qui peut être déplacée vers l'avant et vers l'arrière, parallèlement à la direction de transport (flèche 28).

19. Dispositif selon l'une des revendications 1 à 18, caractérisé par le fait qu'un magasin (12) pour des baguettes profilées creuses à plier pour former des intercalaires est associé au chemin de transport (20).

20. Dispositif selon la revendication 19, caractérisé par le fait qu'un dispositif (21') pour relier les baguettes profilées creuses en des tronçons de grande longueur est prévu entre le chemin de transport (20) et le magasin (12).

21. Dispositif selon la revendications 20, caractérisé par le fait que le dispositif (21') d'assemblage est un dispositif de soudage.

22. Dispositif selon la revendication 20, caractérisé par le fait que le dispositif (21') d'assemblage est un dispositif pour introduire des éléments de liaison rectilignes dans les baguettes profilées creuses.

23. Dispositif selon l'une des revendications 1 à 22, caractérisé par le fait que le début du chemin de transport (20), vu dans la direction perpendiculaire au bord (8) inférieur de la paroi d'appui (1) est situé à proximité de la tête de pliage (2) associée au bord inférieur (8) de la paroi d'appui (1).

24. Dispositif selon la revendication 23, caractérisé par le fait que le début du chemin de transport (20), par rapport à la direction (flèche 28) d'on sont amenées les baguettes profilées creuses, est situé après la tête de pliage (2).

25. Dispositif selon l'une des revendications 1 à 24, caractérisé par le fait qu'un dispositif, par exemple une scie oscillante, pour la coupe à la longueur des baguettes profilées creuses est associé au début du chemin de transport (20).

26. Dispositif selon l'une des revendications 1 à 25, caractérisé par le fait qu'il est prévu pour avancer une baguette profilée creuse sur le chemin de transport (20) et/ou pour mesurer la longueur de la baguette profilée creuse déplacée sur le chemin de transport (20), un dispositif d'avance qui agit par adhérence sur la baguette profilée et est couplé à un dispositif (80) de mesure de course, notamment à un capteur incrémental.

27. Dispositif selon la revendication 25, caractérisé par le fait que le dispositif d'avance comprend deux courroies (81, 82) sans fin qui agissent sur la baguette profilée creuse sur deux faces en vis-à-vis de celle-ci.

28. Dispositif selon la revendication 25, caractérisé par le fait qu'un dispositif d'entraînement est associé à au moins une des courroies (81, 82).

29. Dispositif selon l'une des revendications 26 à 28, caractérisé par le fait que le dispositif d'avance est prévu entre la scie (21) oscillante et l'extrémité côté sortie du magasin (12) ou le dispositif (21') d'assemblage.
